# FASCICULE DE BREVET EUROPEEN

(11) **EP 0 473 469 B1**
(45) Date de publication et mention de la délivrance du brevet: **25.01.1995**
(21) Numéro de dépôt: 91401927.8
(22) Date de dépôt: 10.07.1991
(51) Int. Cl.: H01R 13/633

(54) **Connecteur mâle pour réseau de communication informatique et/ou téléphonique**
Steckverbinder für Daten- und/oder Fernsprechverbindungsnetze
Male connector for data and/or telephone communication network

(30) Priorité: 11.07.1990 FR 9008831
(43) Date de publication de la demande: 04.03.1992
(73) Titulaire: INTERCO, F-84300 Cavaillon (FR)
(72) Inventeur: Magnier, Bernard, F-84160 Cadenet (FR)
(74) Mandataire: Buffière, Michelle

(56) Documents cités:
- EP-A- 0 366 556
- DE-A- 3 101 492
- US-A- 4 586 768
- US-A- 4 647 726

## Description

La présente invention concerne un connecteur mâle pour réseau de communication informatique et/ou téléphonique.

Elle s'applique notamment au réseau de transmission utilisant des câbles multilignes tels que par exemple des réseaux locaux ou non, qui permettent des transmissions de données informatiques (les réseaux connus par exemple sous les dénominations STARLAN, ETHERNET, TOKEN RING, etc....) ou des transmissions de données téléphoniques numériques (par exemple le réseau RNIS ou réseau numérique à intégration de service). On sait qu'il est indispensable de pouvoir raccorder en dérivation et/ou en série sur chaque réseau et de façon simple, un ou plusieurs équipements terminaux de traitement de données (en abrégé ETTD), informatiques et/ou téléphoniques, selon le type de réseau considéré. Ces équipements terminaux de traitement de données sont aussi appelés "Data Terminal Equipment" en anglais (ou en abrégé DTE), ou encore terminal ou encore station.

Un connecteur mâle, qui permet de relier grâce à des lignes d'un câble de communication un terminal informatique et/ou téléphonique à un réseau, par insertion de ce connecteur mâle dans un connecteur femelle ayant des bornes de connexion reliées à ce réseau, est décrit par exemple dans la demande de brevet européen N° 0366556 déposée le 26 octobre 1989.

Cette demande de brevet décrit plus précisément un ensemble universel de connexion pour raccorder un terminal de traitement à un réseau de transmission de données. Cet ensemble universel comporte un connecteur mâle et un connecteur femelle ; le connecteur mâle comporte notamment un support isolant parallélépipédique ayant deux faces latérales, une face supérieure, une face inférieure, une face avant et une face arrière, et des bornes de connexion partiellement noyées dans le support et débouchant sur l'une des faces supérieure ou inférieure. Ces bornes sont reliées à des lignes d'un câble de communication entouré d'une gaine isolante et entrant dans le support par sa face arrière. Les bornes de connexion du connecteur mâle entrent respectivement en contact par glissement avec des bornes correspondantes d'un connecteur femelle ; ces bornes du connecteur femelle sont situées dans un boîtier et sont respectivement reliées à des lignes d'un réseau de communication. Les contacts entre les bornes du connecteur mâle et du connecteur femelle s'établissent lors de l'insertion du connecteur mâle dans une fenêtre d'entrée découpant une face avant du boîtier du conducteur femelle. Cette fenêtre d'entrée présente des bords qui sont respectivement parallèles aux faces du support isolant du connecteur mâle.

Le support isolant du connecteur mâle décrit dans cette demande de brevet comporte en outre une languette élastique rigide, rendue solidaire du support au voisinage d'une face voisine de la face avant du connecteur, opposée à la face par laquelle débouchent les bornes de connexion du connecteur mâle. Cette languette est rendue solidaire de ce support par une embase plane, plus large que la languette. Cette languette et cette embase sont inclinées et s'engagent dans une découpe correspondante de la face avant du boîtier, adjacente à la fenêtre d'insertion. L'embase qui relie la languette au support comporte un épaulement transversal de verrouillage, de sorte qu'au cours de l'insertion du connecteur mâle dans le connecteur femelle la languette et l'embase se rabattent progressivement vers la face inférieure du support, par appui et glissement de cette embase sur les bords de la découpe adjacente à la fenêtre du boîtier. A la fin de l'insertion, la languette et l'embase s'éloignent du support pour verrouiller la position du connecteur mâle, par appui de l'épaulement de l'embase sur une paroi interne de la face avant du boîtier. Une portion de la languette reste accessible à l'extérieur du boîtier.

Les connecteurs mâles de ce type ont pour avantage essentiel d'être de format très réduit et d'assurer un bon verrouillage de la position du connecteur mâle dans le connecteur femelle. Cet avantage peut devenir un inconvénient, par exemple lorsque le câble relié au connecteur mâle subit une traction intempestive, lorsqu'une personne évoluant au voisinage de ce câble accroche celui-ci par mégarde, entraînant ainsi la chute probable de l'appareil ou du terminal relié à ce câble et des risques importants d'arrachement de la prise femelle.

L'invention a pour but de remédier à cet inconvénient et notamment de fournir un connecteur mâle pour réseau de communication informatique et/ou téléphonique, de type décrit plus haut, qui permet en cas de traction intempestive sur le câble qui relie le connecteur mâle à un appareil, lorsque ce connecteur est engagé dans le connecteur femelle, de faciliter sa déconnexion sans risque de chute de l'appareil et du terminal relié au câble, et sans risque d'arrachement de la prise femelle.

L'invention a pour objet un connecteur mâle pour réseau de communication informatique et/ou téléphonique, comportant un support isolant parallélépipédique ayant deux faces latérales, une face supérieure, une face inférieure, une face avant et une face arrière, des bornes de connexion partiellement noyées dans le support et débouchant sur la face supérieure, ces bornes étant reliées à des lignes d'un câble de communication entourées d'une gaine isolante et entrant dans le support par sa face arrière, les bornes de connexion du conducteur mâle entrant respectivement en contact par glissement avec les bornes correspondantes d'un connecteur femelle, situées dans un boîtier et respectivement reliées à des lignes du réseau de communication, lors de l'insertion du connecteur mâle dans au moins une fenêtre d'entrée découpant une face avant du boîtier et ayant des bords respectivement parallèles aux faces supérieure, inférieure et latérales dudit support, ce support comportant en outre une languette élastique rigide rendue solidaire du support au voisinage de ses faces inférieure et avant par une embase plane plus large que la languette, cette languette et cette embase étant inclinées par rapport à la face inférieure et s'engageant dans une découpe correspondante de la face avant du boîtier, adjacente à la fenêtre, l'embase comportant un épaulement transversal de verrouillage de sorte qu'au cours de l'insertion du connecteur mâle la languette et l'embase se rabattent progressivement vers la face inférieure du support par appui et glissement de ladite embase sur des bords de ladite découpe, et qu'à la fin de l'insertion la languette et l'embase s'éloignent de la face inférieure du support pour verrouiller la position du connecteur mâle par appui dudit épaulement sur une paroi interne de ladite face avant du boîtier, une portion de la languette étant accessible à l'extérieur dudit boîtier après insertion du connecteur mâle, caractérisé en ce qu'il comporte en outre, du côté de la face inférieure du support, une targette glissant le long de cette face inférieure, entre les faces avant et arrière, et s'engageant sous ladite portion de languette, cette targette étant munie de moyens élastiques s'appuyant sur des moyens de guidage liés au support et provoquant un mouvement de rappel de la targette vers la face avant du support, la targette étant reliée par des moyens articulés à l'a gaine du câble, au voisinage de la face arrière du support, une portion de la gaine isolante du câble, voisine du support comportant des moyens pour courber le câble vers la face inférieure du support, la targette étant tirée vers la face arrière du support pour libérer le mouvement de rabattement de la languette, soit au cours de l'insertion, soit après insertion, en cas de traction sur le câble agissant sur les moyens articulés, pour faciliter la déconnexion du connecteur mâle et du connecteur femelle.

Selon une réalisation avantageuse de l'invention, le connecteur comporte en outre un cavalier de serrage chevauchant le support au voisinage de la face arrière, recouvrant partiellement les faces latérales et la face supérieure pour appuyer sur les extrémités des lignes du câble à l'intérieur du support et assurer les contacts respectifs entre ces extrémités de lignes et les bornes correspondantes du connecteur mâle.

Selon une autre réalisation, les faces latérales, supérieure et inférieure du support sont au moins partiellement métallisées au voisinage des contacts respectifs entre les bornes de connexion et les extrémités des lignes du câble, pour former un fourreau de blindage relié à une gaine métallique de blindage du câble, et apte à entrer en contact avec un fourreau de blindage entourant les bornes du conducteur femelle, lui-même relié à un fourreau de blindage des lignes du réseau.

Les caractéristiques et avantages de l'invention ressortiront mieux de la description qui va suivre, donnée en référence aux dessins annexés dans lesquels :
- la figure 1 représente schématiquement et en perspective un connecteur mâle conforme à l'invention,
- la figure 2 représente schématiquement et en perspective un connecteur femelle dans lequel peut être inséré le connecteur mâle de l'invention,
- la figure 3 représente schématiquement le connecteur mâle de l'invention, en position insérée dans le connecteur femelle,
- la figure 4 représente schématiquement le connecteur mâle de l'invention, en cas de traction sur le câble qui relie ce connecteur à un appareil,
- la figure 5 représente schématiquement et en coupe longitudinale le connecteur mâle de l'invention.

Le connecteur mâle pour réseau de communication informatique et/ou téléphonique de l'invention est représenté schématiquement et en perspective sur la figure 1. Ce connecteur comporte un support isolant parallélépipédique 1 ayant deux faces latérales 2, 3, une face supérieure 4, une face inférieure 5, ainsi qu'une face avant 6 et une face arrière 7. Comme on le verra plus loin en détail à l'aide de la figure 5, des bornes de connexion 8 sont partiellement noyées dans le support 1 et débouchent sur la face supérieure 4 du support. Ces bornes sont reliées à des lignes 9 d'un câble de communication 10 entourées d'une gaine isolante 11 et entrant dans le support 1 par sa face arrière 7. Comme on le verra plus loin en détail, une portion de la gaine 11 du câble 10, voisine de la face arrière 7 du support 1, comporte des moyens 39 pour courber le câble et la gaine qui l'entoure, vers la face inférieure 5 du support. Ces moyens 39 peuvent être constitués par des rainures réalisées dans une surépaisseur de la gaine 11, au voisinage du support 1, provoquant un effet de rappel du câble et de sa gaine, vers la face inférieure 5 du support 1.

Les bornes de connexion 8 du connecteur mâle entrent respectivement en contact par glissement avec des bornes correspondantes d'un connecteur femelle. Ce connecteur femelle est représenté schématiquement et en perspective sur la figure 2. Les bornes du connecteur femelle, non représentées sur cette figure, sont enfermées dans un boîtier 12 et sont respectivement reliées à des lignes du réseau de communication. Le boîtier 12 du connecteur femelle présente une fenêtre d'entrée 13 qui découpe une face avant 14 de ce boîtier. Cette fenêtre d'entrée permet l'insertion du connecteur mâle dans le connecteur femelle ; elle présente des bords 15, 16, 17, 18, respectivement parallèles aux faces supérieure, inférieure et latérales 4, 5, 2, 3 du support.

Le support 1 représenté sur la figure 1 comporte aussi une languette élastique rigide 19, rendue solidaire de ce support, au voisinage de ses faces inférieure et avant 5, 6, par une embase 20 plus large que la languette 19. Cette languette et cette embase sont inclinées par rapport à la face inférieure 5 du support et s'engagent dans une découpe correspondante 21 (figure 2) de la face avant 14 du boîtier 12. Cette découpe est adjacente à la fenêtre 13. L'embase 20 comporte un épaulement transversal de verrouillage 22. Pour faciliter l'insertion du connecteur mâle dans le connecteur femelle, l'embase 20 et l'épaulement 22 peuvent être reliés par une surface inclinée 40. L'épaulement 22 est lui aussi de préférence incliné, comme représenté sur la figure.

Au cours de l'insertion du connecteur mâle dans la fenêtre 13 du connecteur femelle, la languette 19 et l'embase 20 se rabattent progressivement vers la face inférieure 5 du support 1 par appui et glissement de cette embase et de la surface inclinée 40, sur les bords de la découpe 21. A la fin de l'insertion, la languette et l'embase s'éloignent de la face inférieure du support pour verrouiller la position du connecteur mâle par appui de l'épaulement 22 sur une paroi interne de la face avant 14 du boîtier 12. Cette paroi interne est visible en 23 sur la figure 3.

Comme le montre la figure 3, une portion de la languette 19 est accessible à l'extérieur du boîtier 12.

Selon l'invention et comme le montre la figure 1, le connecteur mâle comporte du côté de la face inférieure 5 du support 1, une targette 24 glissant le long de cette face inférieure 5, entre les faces avant 6 et arrière 7 du support ; cette targette s'engage sous la portion de languette 19 qui reste extérieure à la face avant 14 du boîtier 12 du connecteur femelle lorsque le connecteur mâle est complètement inséré dans ce connecteur femelle, comme le montre la figure 3.

Comme représenté sur la figure 1, la targette 24 est munie de moyens élastiques de rappel 25, 26, s'appuyant sur un moyen de guidage 27 du support 1, pour provoquer un mouvement de rappel de cette targette vers la face avant 6 du support, lorsque la targette a été tirée vers la face arrière 7. Cette targette est aussi reliée par des moyens articulés 28, 29, à la gaine 11 du câble 10. Les moyens articulés peuvent être constitués par exemple par un anneau 28 solidaire de la targette 24 et par un crochet 29 solidaire de la gaine 11 du câble 10. Les moyens élastiques sont constitués par deux glissières élastiques 25, 26. Le moyen de guidage 27 peut être constitué par un axe fendu. Lorsque la targette est tirée vers la face arrière 7 du support 1, les glissières élastiques 25, 26, s'écartent. Au contraire, l'élasticité des glissières 25, 26, ainsi que l'élasticité de l'axe fendu 27 et l'action des moyens 39 de courbure du câble, permettent la sollicitation de la targette 24 vers la face avant 6 du support 1 : la targette s'engage alors, comme représenté sur la figure 3, sous la languette 19.

La targette 24 est tirée vers la face arrière 7 du support 1, par exemple par traction du doigt d'un opérateur sur le renflement 30. Lorsque l'insertion est complète, l'épaulement 22 vient s'appuyer sur le bord 23 de la paroi interne du boîtier 12 ; la targette 1 peut alors être relâchée de sorte que les moyens élastiques 25, 26, ramènent celle-ci vers la face avant 6 du support 1 et que l'extrémité 31 s'engage sous la languette 19. On a aussi représenté sur la figure 3, de manière schématique, l'une des bornes de connexion 32 du connecteur femelle, contenue dans le boîtier 12, ainsi que l'une des bornes de connexion 8 du connecteur mâle.

Lorsque le connecteur mâle est inséré dans le connecteur femelle, les moyens de courbure 39 du câble, maintiennent la targette dans une position de repos : l'extrémité 31 de la targette est engagée sous la languette 19.

Après insertion et tel que représenté sur la figure 4, lorsqu'une traction ( figurée par la flèche 33) est exercée sur le câble 10, la targette se déplace vers la face arrière 7 du support 1 comme l'indique la flèche 34, grâce à l'action des moyens articulés 28, 29. Le mouvement vers l'arrière de la targette libère alors la languette 19 qui peut se rabattre vers ta face inférieure 5 du support 1. La position verrouillée du connecteur mâle dans le connecteur femelle, qui était maintenue grâce à l'épaulement 22 sur la paroi 23, est alors libérée. La surface inclinée 40 favorise la libération de cette position verrouillée. Il en résulte que la déconnexion du connecteur mâle et du connecteur femelle est alors facilitée, évitant ainsi la chute de l'appareil relié au câble 10 ou l'arrachement du boîtier 12 du connecteur femelle.

La figure 5 représente schématiquement et en coupe longitudinale le connecteur mâle de l'invention. On distingue sur cette figure l'une des bornes de connexion 8 de ce connecteur, noyée dans le support isolant 1. Le connecteur comporte un cavalier 35 en matière isolante par exemple, qui vient ensérrer le support 1, au voisinage de la face arrière 7 de ce support. Ce cavalier recouvre partiellement les faces latérales 2, 3 et la face supérieure 4 du support, pour appuyer sur l'extrémité 36 de chaque ligne 9 du câble de communication 10; présente à l'intérieur du support 1 ; cet appui permet d'assurer les contacts respectifs entre les extrémités des lignes et les bornes correspondantes du connecteur mâle. Chaque borne de connexion 8 présente, du côté de la face arrière 7 du support 1, une forme en pointe par exemple, permettant grâce à l'appui du cavalier 35 sur la ligne 9, de perforer l'isolant entourant cette ligne jusqu'au conducteur entouré par cet isolant ; la borne et le conducteur de la ligne sont alors en contact. Le cavalier 5 est maintenu sur le support 1 par exemple grâce à des lumières 37 réalisées sur les faces latérales de ce cavalier et qui s'engagent sur des bossages 38 présents sur les faces latérales du support 1. Le cavalier 35 assure un blocage efficace des lignes 9 du câble 10.

Les faces latérales du support 1 sont au moins partiellement métallisées au voisinage des contacts respectifs entre les bornes de connexion 8 et les extrémités 36 des lignes du câble, pour former un fourreau de blindage qui est relié à une gaine métallique de blindage du câble (non représentée sur cette figure). Ce blindage est apte à entrer en contact avec un fourreau de blindage entourant les bornes du conducteur femelle, à l'intérieur du boîtier 12. Ce blindage du connecteur femelle (non représenté sur les figures) est lui-même relié à un fourreau de blindage des lignes du réseau.

## Revendications

1. Connecteur mâle pour réseau de communication informatique et/ou téléphonique, comportant un support isolant parallélépipédique (1) ayant deux faces latérales (2,3), une face supérieure (4), une face inférieure (5), une face avant (6) et une face arrière (7), des bornes de connexion (8) partiellement noyées dans le support (1) et débouchant sur la face supérieure (4), ces bornes étant reliées à des lignes (9) d'un câble de communication entouré d'une gaine isolante et entrant dans le support (1) par sa face arrière (7), les bornes de connexion (8) du conducteur mâle entrant respectivement en contact par glissement avec des bornes correspondantes (32) d'un connecteur femelle, situées dans un boîtier (12) et respectivement reliées à des lignes du réseau de communication, lors de l'insertion du connecteur mâle dans au moins une fenêtre d'entrée (13) découpant une face avant (14) du boîtier et ayant des bords (15, 16, 17, 18) respectivement parallèles aux faces supérieure et latérales dudit support, ce support comportant en outre une languette élastique (19) rigide, rendue solidaire du support au voisinage de ses faces inférieure (5) et avant (6) , par une embase plane (20) plus large que la languette (19), cette languette et cette embase étant inclinées par rapport à la face inférieure (5) et s'engageant dans une découpe correspondante (21) de la face avant du boîtier, adjacente à la fenêtre, l'embase (20) comportant un épaulement transversal de verrouillage (22), de sorte qu'au cours de l'insertion du connecteur mâle, la languette (19) et l'embase (20) se rabattent progressivement vers la face inférieure (5) du support, par appui et glissement de ladite embase sur les bords de ladite découpe (21), et qu'à la fin de l'insertion la languette et l'embase séloignent de la face inférieure du support pour verrouiller la position du connecteur mâle par appui dudit épaulement (22) sur une paroi interne (23) de ladite face avant du boîtier (12), une portion de la languette (19) étant accessible à l'extérieur dudit boîtier, caractérisé en ce qu'il comporte en outre, du côté de la face inférieure (5) du support, une targette (24) glissant le long de cette face inférieure, entre les faces avant (6) et arrière (7), et s'engageant sous ladite portion de languette (19), cette targette étant munie de moyens élastiques (25, 26) s'appuyant sur des moyens de guidage (27) liés au support (1), provoquant un mouvement de rappel de la targette vers la face avant (6) du support, cette targette étant reliée par des moyens articulés (28, 29), à la gaine (10) du câble, au voisinage de la face arrière (7) du support, une portion de la gaine isolante (11) du câble (10), voisine du support (1), comportant des moyens (39) pour courber le câble vers la face inférieure (5) du support, cette targette étant tirée vers la face arrière du support pour libérer le mouvement de rabattement de la languette, soit au cours de l'insertion, soit après insertion, en cas de traction sur le câble (10) agissant sur les moyens articulés (28, 29), pour faciliter la déconnexion du connecteur mâle et du connecteur femelle.

2. Connecteur selon la revendication 1, caractérisé en ce qu'il comporte en outre un cavalier de serrage (35) chevauchant le support (1) au voisinage de la face arrière (7), recouvrant partiellement les faces latérales (23) et la face supérieure (4) pour appuyer sur les extrémités (36) des lignes (9) du câble (10), à l'intérieur du support et assurer les contacts respectifs entre ces extrémités (36) de lignes et les bornes correspondantes (8) du connecteur mâle.

3. Connecteur selon la revendication 1, caractérisé en ce que les faces latérales (2, 3), supérieure (4) et inférieure (5) du support sont au moins partiellement métallisées au voisinage des contacts respectifs entre les bornes de connexion du connecteur mâle et les extrémités (36) des lignes du câble pour former un fourreau de blindage relié à une gaine métallique de blindage du câble, ce fourreau de blindage du connecteur mâle étant apte à entrer en contact avec un fourreau de blindage entourant les bornes du conducteur femelle, lui-même relié à une gaine de blindage des lignes du réseau.

## Patentansprüche

1. Steckverbinder für ein Datenverarbeitungs- und/oder Fernsprechnetz mit einem parallelepipedischen isolierenden Träger (1), der zwei Seitenflächen (2, 3), eine Oberseite (4), eine Unterseite (5), eine Vorderseite (6) und eine Rückseite (7) aufweist, mit Anschlußklemmen (8), die teilweise im Träger (1) eingebettet sind und auf der Oberseite (4) austreten, wobei diese Klemmen mit Leitungen (9) eines Verbindungskabels verbunden sind, das von einer isolierenden Hülle umgeben ist und in den Träger (1) durch seine Rückseite (7) eintritt, wobei die Anschlußklemmen (8) des Steckverbinders jeweils durch Gleiten mit entsprechenden Klemmen (32) einer Kontakthülse, die sich in einem Gehäuse (12) befinden und die je mit Leitungen des Fernmeldenetzes verbunden sind, in Kontakt treten, wenn der Steckverbinder in mindestens ein Eingangsfenster (13) eingefügt wird, das an einer Vorderseite (14) des Gehäuses ausgeschnitten ist und Ränder (15, 16, 17, 18) aufweist, die je parallel zu den Ober- bzw. Seitenflächen des Trägers liegen, wobei dieser Träger außerdem eine steife elastische Zunge (19) aufweist, die in der Nähe der Unter- (5) und Vorderseite (6) des Trägers mit diesem über einen ebenen Sockel (20) fest verbunden ist, der breiter ist als die Zunge (19), wobei diese Zunge und dieser Sockel relativ zur Unterseite (5) geneigt sind und sich in einen entsprechenden, an das Fenster angrenzenden Ausschnitt (21) der Vorderseite des Gehäuses einfügen, wobei der Sockel (20) eine Verriegelungs-Querschulter (22) aufweist, so daß während der Einfügung des Steckverbinders die Zunge (19) und der Sockel (20) sich fortschreitend zur Unterseite (5) des Trägers hin durch Anlegen und Gleiten des Sokkels auf den Rändern des Ausschnitts (21) umbiegen, und daß am Ende des Einfügens die Zunge und der Sockel sich von der Unterseite des Trägers entfernen, um die Position des Steckverbinders durch Anlegen der Schulter (22) an eine Innenwand (23) der Vorderseite des Gehäuses (12) zu verriegeln, wobei ein Abschnitt der Zunge (19) von außerhalb des Gehäuses zugänglich ist, dadurch gekennzeichnet, daß er weiter auf Seiten der Unterseite (5) des Trägers einen Schubriegel (24) aufweist, der entlang dieser Unterseite zwischen der Vorderseite (6) und der Rückseite (7) gleitet und sich unter den Zungenabschnitt (19) schiebt, wobei dieser Schubriegel mit elastischen Mitteln (25, 26) versehen ist, die auf mit dem Träger (1) verbundene Führungsmittel (27) drücken, wodurch eine Rückholbewegung des Schubriegels zur Vorderseite (6) des Trägers hin hervorgerufen wird, wobei dieser Schubriegel über gelenkige Mittel (28, 29) in der Nähe der Rückseite (7) des Trägers mit der Hülle (10) des Kabels verbunden ist, wobei ein dem Träger (1) benachbarter Abschnitt der isolierenden Hülle (11) des Kabels (10) Mittel (39) aufweist, um das Kabel zur Unterseite (5) des Trägers hin zu krümmen, wobei dieser Schubriegel zur Rückseite des Trägers hin gezogen wird, um die auf die gelenkigen Mittel (28, 29) einwirkende Umbiegebewegung der Zunge entweder während des Einfügens oder nach dem Einfügen freizugeben beim Auftreten einer Zugkraft am Kabel (10), um die Ablösung des Steckverbinders von der Kontakthülse zu erleichtern.

2. Verbinder nach Anspruch 1, dadurch gekennzeichnet, daß er außerdem einen Klemmreiter (35) aufweist, der auf dem Träger (1) in der Nähe der Rückseite (7) aufsitzt und teilweise die Seitenflächen (23) und die Oberseite (4) bedeckt, um auf die Enden (36) der Leitungen (9) des Kabels (10) im Inneren des Trägers zu drücken und den jeweiligen Kontakt zwischen diesen Leitungsenden (36) und den entsprechenden Klemmen (8) des Steckverbinders herzustellen.

3. Verbinder nach Anspruch 1, dadurch gekennzeichnet, daß die Seitenflächen (2, 3), die Oberseite (4) und die Unterseite (5) des Trägers in der Nähe der jeweiligen Kontakte zwischen den Anschlußklemmen des Steckverbinders und den Enden (36) der Leitungen des Kabels zumindest teilweise metallisiert sind, um eine Armierungshülse zu bilden, die mit einer metallischen Armierungshülle des Kabels verbunden ist, wobei diese Armierungshülse des Steckverbinders mit einer Armierungshülse in Kontakt treten kann, die die Klemmen der Kontakthülse umgibt, die ihrerseits mit einer Armierungshülle der Leitungen des Netzes verbunden ist.

## Claims

1. Male connector for computer and/or telephone communication networks including a parallelepiped-shaped insulative support (1) having two lateral faces (2, 3), a top face (4), a bottom face (5), a front face (6) and a rear face (7), connecting terminals (8) partially embedded in the support (1) and projecting onto the top face (4), said terminals being connected to lines (9) of a communication cable having an insulative sheath and entering the support (1) through its rear face (7), the connecting terminals (8) of the male conductor respectively sliding into contact with corresponding terminals (32) of the female connector, disposed in a casing (12) and connected to respective lines of the communication network, upon insertion of the male connector into at least one entry window (13) in a front face (14) of the casing and having respective edges (15, 16, 17, 18) parallel to the top and lateral faces of said support, said support further including a rigid elastic tongue (19) fastened to the support near its bottom face (5) and front face (6) by a plane base (20) wider than the tongue (19), said tongue and said base being inclined relative to the bottom face (5) and engaging in a corresponding cut-out (21) on the front face of the casing, adjacent the window, the base (20) having a transverse locking shoulder (22) so that during insertion of the male connector the tongue (19) and the base (20) are deflected progressively towards the bottom face (5) of the support by virtue of bearing engagement and sliding of said base on the edges of said recess (21) and at the end of insertion the tongue and the base move away from the bottom face of the support to lock the position of the male connector by bearing engagement of said shoulder (22) on an internal wall (23) of said front face of the casing (12), a portion of the tongue (19) being accessible outside said casing, characterised in that it further comprises, on the same side as the bottom face (5) of the support, a latch (24) sliding along said bottom face between the front face (6) and the rear face (7) and engaging under said tongue portion (19), said latch being provided with spring means (25, 26) bearing on guide means (27) connected to the support (1), causing a return movement of the latch towards the front face (6) of the support, said latch being connected by articulated means (28, 29) to the sheath (10) of the cable near the rear face (7) of the support, a portion of the insulative sheath (11) of the cable (10) near the support (1) including means for curving the cable towards the bottom face (5) of the support, said latch being drawn towards the rear face of the support to allow deflection of the tongue, either during insertion or after insertion, if traction is applied to the cable (10) operating on the articulated means (28, 29), to facilitate disconnection of the male connector and the female connector.

2. Connector according to claim 1 characterised in that it further includes a clamp (35) straddling the support (1) near the rear face (7), partially covering the lateral faces (23) and the top face (4) to bear on the ends (36) of the lines (9) of the cable (10) inside the support and to make respective contact between said ends (36) of the line and the corresponding terminals (8) of the male connector.

3. Connector according to claim 1 characterised in that the lateral faces (2, 3), top face (4) and bottom face (5) of the support are at least partially metalised near respective contacts between the connecting terminals of the male connector and the ends (36) of the lines of the cable to form a screen connected to a metal screen of the cable, said screen of the male connector being adapted to enter into contact with a screen around the terminals of the female connector, in turn connected to a screen of the network lines.
